# FASCICULE DE BREVET EUROPEEN

(11) **EP 1 086 507 B1**
(45) Date de publication et mention de la délivrance du brevet: **13.08.2003**
(21) Numéro de dépôt: 99925061.6
(22) Date de dépôt: 09.06.1999
(51) Int. Cl.: H01P 1/26

(54) **COMPOSANT PASSIF HYPERFREQUENCE A CHARGE RESISTIVE**
PASSIVES MIKROWELLEN-BAUELEMENT MIT WIDERSTANDSBELASTUNG
RESISTIVE-LOAD HYPERFREQUENCY PASSIVE COMPONENT

(30) Priorité: 09.06.1998 FR 9807468
(43) Date de publication de la demande: 28.03.2001
(73) Titulaire: Deti (Société Anonyme), 29200 Brest (FR)
(72) Inventeur: LEMERLE, Philippe, F-29200 Brest (FR); PICARD, Gilles, F-29200 Brest (FR)
(74) Mandataire: Poupon, Michel
(86) Numéro de dépôt international: FR9901362
(87) Numéro de publication internationale: WO99065104

(56) Documents cités:
- EP-A- 0 044 758
- EP-A- 0 092 137
- DE-C- 3 843 600
- FR-A- 2 096 858
- PATENT ABSTRACTS OF JAPAN vol. 95, no. 11, 26 décembre 1995 (1995-12-26) & JP 07 221509 A (HITACHI LTD), 18 août 1995 (1995-08-18)
- SOVIET PATENTS ABSTRACTS Section EI, Week 9040, 14 novembre 1990 (1990-11-14) Derwent Publications Ltd., London, GB; Class W02, AN 9030397640 XP002093885 & SU 1 550 590 A (VISKOV), 15 mars 1990 (1990-03-15)
- MATTHAEI G.L. ET AL: 'Microwave Filters, Impedance matching networks, and coupling structures', 1980, ARTECH HOUSE, DEDHAM voir page 120 - page 130

## Description

La présente invention se rapporte au domaine des composants passifs hyperfréquence et plus particulièrement aux composants passifs hyperfréquence à charge résistive destinés à la dissipation de puissance comportant un élément résistif adapté de 25 à 75 ohms et, le plus souvent au standard de 50 ohms.

Ces composants sont utilisés dans différents systèmes hyperfréquences (à partir de 0,5 GHz) et sont destinés à protéger les installations en dissipant au travers d'un support adapté l'énergie non active du système en cas de dysfonctionnement. Ils sont le plus souvent connectés sur des structures de lignes hyperfréquences dites « micro-rubans ».

Les composants passifs hyperfréquence comportent généralement un support de dissipation de puissance, sur lequel sont positionnés une plage de câblage, une plage de masse et une couche résistive présentant une résistance standard entre la plage de câblage et la plage de masse et comportent également des éléments d'adaptation hyperfréquence.

L'art antérieur connaît déjà des dispositifs dans lesquels des éléments d'adaptation hyperfréquences sont associés à une charge résistive.

L'art antérieur connaît par exemple la demande de brevet français FR-A-2 096 858 qui porte sur une charge résistive, mais cette charge ne constitue pas un composant destiné à la dissipation de puissance et l'adaptation est réalisée en disposant un film résistif sur la flanc du support. Or cette technique de mise en oeuvre de la charge résistive est très complexe à maîtriser

L'art antérieur connaît également la demande de brevet japonaise JP-07 221 509 qui porte sur l'adaptation d'un composant avec des éléments extérieur à celui-ci, mais ce composant ne comporte pas d'adaptation interne simple et a fortiori d'adaptation interne d'ordre multiple.

L'art antérieur connaît également les réseaux d'adaptation multiple combinant des éléments inductifs et capacitifs notamment par le document de G.L. Matthaei et al. : « Microwave Filters, impedance-matching networks, and coupling structures », Artech House, Dedham, 1980, pages 120-130.

L'art antérieur connaît aussi des composants passifs hyperfréquences comportant un support de dissipation en oxyde de béryllium, de façon à favoriser l'échange thermique entre la puissance absorbée par la charge résistive et ce support d'accueil et de diffusion de la chaleur sur lequel la charge résistive est gravée.

L'oxyde de béryllium est un des matériaux qui présentent le meilleur compromis entre une forte conductivité thermique et une faible constante diélectrique.

L'inconvénient majeur de l'oxyde de béryllium est sa nocivité et c'est la raison pour laquelle son utilisation est soumise à de nombreuses contraintes. Il existe, suivant les législations nationales, des obligations :
- de notification claire de la présence d'oxyde de béryllium sur le produit fini,
- de description du produit suivant les règlements d'hygiène et de sécurité,
- de contrôle du retrait des appareils usagés et de leur recyclage,...

La présente invention entend remédier aux inconvénients de l'art antérieur en proposant un composant passif hyperfréquence à charge résistive destiné à la dissipation de puissance, comportant un support, une plage de câblage, une plage de masse et une couche résistive présentant une résistance standard entre la plage de câblage et la plage de masse, caractérisé en ce qu'il comporte des éléments d'adaptation hyperfréquences capacitifs et inductifs complètement intégrés. extérieurs à la couche résistive, afin de réaliser une adaptation d'ordre multiple, en multipliant les éléments inductifs en série et les éléments capacitifs en parallèle, qui sont constitués :
- d'un ou de plusieurs éléments inductifs pré-résistance situés en série entre la plage de câblage et la couche résistive et,
- d'un ou de plusieurs éléments capacitifs pré-résistance situés en parallèle entre la plage de câblage et la couche résistive et,
- d'un ou de plusieurs éléments inductifs post-résistance situés en série entre la couche résistive et la plage de masse.

La présente invention propose, en outre, d'utiliser un matériau de support qui n'est pas nocif, en l'occurrence l'oxyde d'aluminium AL₂O₃ ou alumine.

Pour compenser les moins bonnes qualités de l'alumine, le déposant a développé une image de composant telle qu'elle permette d'obtenir des caractéristiques au moins égales, parfois même supérieures aux caractéristiques des supports en oxyde de béryllium, tout en gardant le même dimensionnement.

L'alumine présente en plus l'avantage d'être beaucoup moins coûteuse à fabriquer et beaucoup plus facile à mettre en oeuvre.

La présente invention propose également d'utiliser un matériau de support en nitrure d'aluminium.

Un avantage important de l'invention est de permettre de réaliser un composant passif hyperfréquence à support en alumine, unique, rapporté, qui soit adapté en fréquence pour une puissance supérieure à 30 Watts et pouvant atteindre 60 à 80 Watts et même plus.

Le composant selon l'invention permet par exemple d'obtenir un TOS très proche de 1 pour une fréquence donnée ou pour une plage de fréquence qui peut être très grande.

Le composant permet par exemple d'obtenir un TOS inférieur à 1, 05 entre 0, 5 GHz et 3,5 GHz.

Pour obtenir ces résultats, il est nécessaire de réaliser un adaptation multiple à la fois en inductance et en capacité.

La dimension géométrique des éléments d'adaptation est adaptée à la dimension et à la puissance du composant.

Selon l'invention, l'adaptation multiple peut être réalisée par :
- un ou plusieurs éléments inductifs pré-résistance situés en série entre la plage de câblage et la couche résistive ; et / ou
- un ou plusieurs éléments capacitifs pré-résistance situés en parallèle entre la plage de câblage et la couche résistive ; et / ou
- un ou plusieurs éléments inductifs post-résistance situés en série entre la couche résistive et la plage de masse.

D'autres avantages ressortiront de la description faite ci-après de l'invention à titre purement explicatif en référence aux figures annexées :
- les figures 1 et 2 illustrent une version simple du composant selon l'invention, vu respectivement en perspective et en coupe selon AA,
- les figures 3 et 4 illustrent une version plus complexe du composant selon l'invention, vu respectivement en perspective et en coupe selon BB,
- la figure 5 illustre le schéma équivalent simplifié du composant simple des figures 1 et 2,
- la figure 6 illustre le schéma équivalent simplifié du composant complexe des figures 3 et 4.
- La figure 7 illustre un diagramme du TOS obtenu en fonction de la fréquence, grâce à un composant selon l'invention (courbe B) par rapport à un composant classique (courbe A),
- La figure 8 illustre le diagramme de Smith du composant de la courbe A, et
- La figure 9 illustre le diagramme de Smith du composant selon l'invention de la courbe B.

La présente invention se rapporte à un composant passif hyperfréquence à charge résistive (1) destiné à la dissipation de puissance, illustré figures 1 et 2, comportant un support (2), une plage de câblage (3), une plage de masse (4) et une couche résistive (5) présentant une résistance standard entre la plage de câblage (3) et la plage de masse (4).

Le composant selon l'invention est caractérisé en ce qu'il comporte des éléments d'adaptation hyperfréquences inductifs et capacitifs complètement intégrés, extérieurs à la couche résistive (5) afin de réaliser une adaptation d'ordre multiple, en multipliant les éléments inductifs en série et les éléments capacitifs en parallèle.

Le composant selon l'invention est également caractérisé en ce que lesdits éléments d'adaptation hyperfréquence présentent des dimensions géométriques adaptées à la dimension et à la puissance du composant.

Une métallisation est réalisée sur la face inférieure (7) du composant (1). Elle constitue la connexion de masse et est dénommée pour cette raison « plan de masse ».

La couche résistive (5) est déposée sur la surface supérieure (8) du composant (1), en contact avec les deux plages métalliques de câblage (3) et de masse (4).

La plage de câblage (3) constitue la connexion d'entrée de la charge résistive et la plage de masse (4) permet la liaison avec le plan de masse (7) par l'intermédiaire de un ou de plusieurs trous (6) dont les parois sont métallisées, débouchant de part et d'autre des surfaces inférieure et supérieure.

Les mêmes résultats peuvent être obtenus avec un flan de retour de masse métallisé, mais la méthode est économiquement moins intéressante.

La figure 5 montre un schéma équivalent simplifié de la charge résistive complète des figures 1 et 2.

La couche résistive (5) est modélisée par la résistance R5 qui est l'élément principal de la charge, complétée par la capacité C5 ainsi que l'inductance L5 disposées entre la couche résistive (5) et le plan de masse (7).

Aux fréquences élevées (domaine des hyperfréquences), ces deux derniers éléments font dévier l'impédance mesurée à la plage (3) de la valeur représentée par R5.

Dans une certaine limite de fréquence supérieure, une compensation des défauts dits du premier ordre est effectuée en ajoutant une inductance supplémentaire L6 réalisée par exemple par le ou les trous métallisés.

Cet ensemble constitue, selon l'état de l'art, un circuit d'adaptation d'ordre 2.

Dans une autre version de l'invention, illustrée figures 3 et 4, on retrouve les mêmes éléments que dans la version simple illustrée figures 1 et 2, mais les plages métallisées (3) et (4) sont réalisées selon un motif plus complexe.

Lesdits éléments d'adaptation hyperfréquences sont constitués :
- d'un ou de plusieurs éléments inductifs pré-résistance (9) situés en série entre la plage de câblage (3) et la couche résistive (5),
- d'un ou de plusieurs éléments capacitifs pré-résistance (10) situés en parallèle entre la plage de câblage (3) et la couche résistive (5), le phénomène capacitif étant créé entre la plage de câblage (3) et le plan de masse (7), et
- d'un ou de plusieurs éléments inductifs post-résistance (11) situés en série entre la couche résistive (5) et la plage de masse (4).

Ledit élément inductif pré-résistance (9) peut être, par exemple, constitué d'une ligne étroite (12).

Ledit élément capacitif pré-résistance (10) peut être, par exemple, constitué d'une ligne large (13), et / ou d'un intervalle isolant (15).

Lesdits éléments inductifs post-résistance (11) peuvent, par exemple, être constitués d'un ou de plusieurs trous (6) dont les parois sont métallisées et / ou d'une ligne étroite (14).

Le composant (1) illustré à titre d'exemple figures 3 et 4 comporte un élément inductif pré-résistance (9), un élément capacitif pré-résistance (10) et deux éléments inductifs post-résistance (11) constitués par des trous (6) et une ligne étroite (14).

Sur la figure 6 montrant le schéma équivalent simplifié de cette dernière version, la ligne étroite (12) forme une inductance en série L9, la ligne large (13) forme une capacité en parallèle C10 et la ligne étroite (14) constitue une inductance complémentaire L11.

La figure 6 montre le rôle des éléments C10, L9, L11 et L6 comme compensateurs des éléments C5 et L5 contenus dans la couche résistive (5) en sus de l'élément principal R5.

Dans une certaine limite de fréquence supérieure, l'ensemble ci-dessus constitue selon l'état de l'art, un circuit d'adaptation du quatrième ordre capable de compenser les défauts de l'impédance mesurée à la plage (3) jusqu'au troisième ordre.

On peut réaliser, grâce à l'invention, un niveau d'adaptation d'ordre multiple, ou d'ordre n, en multipliant les éléments inductifs (9) en série et les éléments capacitifs (10) en parallèle.

Dans une version de l'invention, le support (2) est en oxyde d'aluminium.

Le composant selon l'invention permet de dissiper des énergies de 5 à 100 Watts, tout en gardant la même taille que les composants en oxyde de béryllium.

Les fréquences d'utilisation peuvent atteindre 1 à 5 GHz ou plus selon la puissance à dissiper.

De plus, de par sa configuration, il est très facile à câbler.

On constate sur la figure 7 que, pour une puissance de 30 Watts, le TOS obtenu grâce à un composant selon l'invention (courbe B), est bien meilleur que le TOS obtenu avec un composant classique (courbe A), pour des valeurs de fréquence de :
- référence 1 : 1 GHz,
- référence 2 : 1,5 GHz,
- référence 3 : 2 GHz,
- référence 4 : 2,5 GHz,
- référence 5 : 3 GHz,
- référence 6 : 3,5 GHz.

Les figures 8 et 9 qui illustrent les diagrammes de Smith respectifs des courbes A et B montrent bien que, dans le cas d'un composant classique, l'impédance est uniquement capacitive alors que dans le cas d'un composant selon l'invention, l'impédance est alternativement inductive puis capacitive, puis inductive.

Dans une autre version, le support (2) est en nitrure d'aluminium. Le composant selon l'invention ainsi réalisé permet d'atteindre des performances de puissance dissipée supérieure (à fréquence spécifiée) ou des fréquences de fonctionnement supérieure (à puissance dissipée donnée) à celles des composants en oxyde de Béryllium.

Dans cette version, le retour de masse se fait préférentiellement par tranche métallisée.

## Revendications

1. Composant passif hyperfréquence à charge résistive (1) destiné à la dissipation de puissance, comportant un support (2), une plage de câblage (3), une plage de masse (4) et une couche résistive (5) présentant une résistance standard entre la plage de câblage (3) et la plage de masse (4), **caractérisé en ce qu'**il comporte des éléments d'adaptation hyperfréquences capacitifs et inductifs complètement intégrés, extérieurs à la couche résistive (5), afin de réaliser une adaptation d'ordre multiple, en multipliant les éléments inductifs en série et les éléments capacitifs en parallèle, qui sont constitués :
- d'un ou de plusieurs éléments inductifs pré-résistance (9) situés en série entre la plage de câblage (3) et la couche résistive (5) et,
- d'un ou de plusieurs éléments capacitifs pré-résistance (10) situés en parallèle entre la plage de câblage (3) et la couche résistive (5) et,
- d'un ou de plusieurs éléments inductifs post-résistance (11) situés en série entre la couche résistive (5) et la plage de masse (4).

2. Composant passif hyperfréquence à charge résistive (1) selon la revendication 1, **caractérisé en ce que** lesdits éléments d'adaptation hyperfréquences présentent des dimensions géométriques adaptées à la dimension et à la puissance du composant.

3. Composant passif hyperfréquence à charge résistive (1) selon l'une des revendications précédentes, **caractérisé en ce que** edit élément inductif pré-résistance (9) est constitué d'une ligne étroite (12).

4. Composant passif hyperfréquence à charge résistive (1) selon l'une des revendications précédentes, **caractérisé en ce que** ledit élément capacitif pré-résistance (10) est constitué d'une ligne large (13).

5. Composant passif hyperfréquence à charge résistive (1) selon l'une des revendications précédentes, **caractérisé en ce que** lesdits éléments inductifs post-résistance (11) sont constitués d'un ou de plusieurs trous (6) traversant le support (2) dont les parois sont métallisées.

6. Composant passif hyperfréquence à charge résistive (1) selon l'une quelconque des revendications 1 à 5, **caractérisé en ce que** ledit élément inductif post-résistance (11) est constitué d'une ligne étroite (14).

## Patentansprüche

1. Passives Ultrahochfrequenzbauteil mit Widerstandslast (1), das eine Verlustleistung bereitstellen soll, mit einem Träger (2), einem Verdrahtungsbereich (3), einem Massebereich (4) und einer Widerstandsschicht (5), die einen Standardwiderstand zwischen dem Verdrahtungsbereich (3) und dem Massebereich (4) aufweist, **dadurch gekennzeichnet, dass** es vollständig integrierte kapazitive und induktive Ultrahochfrequenzabgleichelemente außerhalb der Widerstandsschicht (5) aufweist, um einen Abgleich höherer Ordnung auszuführen, indem die in Reihe geschalteten induktiven Elemente und die parallel geschalteten kapazitiven Elemente vervielfacht werden, die aus folgendem bestehen:
- einem oder mehreren induktiven Vorwiderstandselementen (9), die in Reihe zwischen dem Verdrahtungsbereich (3) und der Widerstandsschicht (5) liegen und
- einem oder mehreren kapazitiven Vorwiderstandselementen (10), die parallel zwischen dem Verdrahtungsbereich (3) und der Widerstandsschicht (5) liegen und
- einem oder mehreren induktiven Nachwiderstandselementen (11), die in Reihe zwischen der Widerstandsschicht (5) und dem Massebereich (4) liegen.

2. Passives Ultrahochfrequenzbauteil mit Widerstandslast (1) nach Anspruch 1, **dadurch gekennzeichnet, dass** die Ultrahochfrequenzabgleichelemente geometrische Abmessungen aufweisen, die an die Abmessung und die Leistung des Bauteils angepasst sind.

3. Passives Ultrahochfrequenzbauteil mit Widerstandslast (1) nach einem der vorhergehenden Ansprüche, **dadurch gekennzeichnet, dass** das induktive Vorwiderstandselement (9) aus einer schmalen Linie (12) besteht.

4. Passives Ultrahochfrequenzbauteil mit Widerstandslast (1) nach einem der vorhergehenden Ansprüche, **dadurch gekennzeichnet, dass** das kapazitive Vorwiderstandselement (10) aus einer breiten Linie (13) besteht.

5. Passives Ultrahochfrequenzbauteil mit Widerstandslast (1) nach einem der vorhergehenden Ansprüche, **dadurch gekennzeichnet, dass** die induktiven Nachwiderstandselemente (11) aus einem oder mehreren Löchern (6) bestehen, die den Träger (2) durchqueren und deren Wände metallisiert sind.

6. Passives Ultrahochfrequenzbauteil mit Widerstandslast (1) nach einem der Ansprüche 1 bis 5, **dadurch gekennzeichnet, dass** das induktive Nachwiderstandselement (11) aus einer schmalen Linie (14) bestehen.

## Claims

1. A passive microwave component with a resistive load (1), intended for power dissipation, comprising a substrate (2), a wire contact area (3), a ground contact area (4) and a resistive layer (5) presenting a standard resistance between the wire contact area (3) and the ground contact area (4), **characterized in that** it includes completely integrated capacitive and inductive microwave matching elements, external to the resistive layer (5), so as to achieve multiple-order matching by multiplying the series-connected inductive elements and the parallel-connected capacitive elements which consist of:
- one or more inductive preresistive elements (9) connected in series between the wire contact area (3) and the resistive layer (5);
- one or more capacitive preresistance elements (10) connected in parallel between the wire contact area (3) and the resistive layer (5); and
- one or more inductive postresistance elements (11) connected in series between the resistive layer (5) and the ground contact area (4).

2. The passive microwave component with a resistive load (1) as claimed in claim 1, **characterized in that** said microwave matching elements have geometrical dimensions matched to the dimensions and to the power of the component.

3. The passive microwave component with a resistive load (1) as claimed in either of the preceding claims, **characterized in that** said inductive preresistive element (9) consists of a narrow line (12).

4. The passive microwave component with a resistive load (1) as claimed in one of the preceding claims, **characterized in that** said capacitive preresistance element (10) consists of a wide line (13).

5. The passive microwave component with a resistive load (1) as claimed in one of the preceding claims, **characterized in that** said inductive postresistance elements (11) consist of one or more plated-through holes (6) passing through the substrate (2).

6. The passive microwave component with a resistive load (1) as claimed in any one of claims 1 to 5, **characterized in that** said inductive postresistance element (11) consists of a narrow line (14).
